# EUROPÄISCHE PATENTSCHRIFT

(11) **EP 2 606 205 B1**
(45) Veröffentlichungstag und Bekanntmachung des Hinweises auf die Patenterteilung: **31.08.2016**
(21) Anmeldenummer: 11760733.3
(22) Anmeldetag: 05.09.2011
(51) Int. Cl.: F01K 7/16, F22G 5/18, F01D 13/02, F01K 7/24

(54) **DAMPFTURBINE MIT ZWISCHENÜBERHITZUNG**
STEAM TURBINE WITH REHEATING
TURBINE À VAPEUR DOTÉE D'UN SURCHAUFFEUR

(30) Priorität: 29.09.2010 DE 102010041627
(43) Veröffentlichungstag der Anmeldung: 26.06.2013
(73) Patentinhaber: Siemens Aktiengesellschaft, 80333 München (DE)
(72) Erfinder: GEIST, Richard, 91207 Lauf (DE)
(86) Internationale Anmeldenummer: PCT/EP2011/065283
(87) Internationale Veröffentlichungsnummer: WO 2012/041649

(56) Entgegenhaltungen:
- DE-A1- 2 138 664
- DE-A1- 19 506 787
- US-A- 2 586 510
- US-A- 3 434 924
- US-A- 5 850 739
- US-A1- 2002 017 100

## Beschreibung

Die Erfindung betrifft eine Dampfturbine nach dem Oberbegriff des Patentanspruchs 1 sowie ein Verfahren zur Regelung des Nässegehaltes beim Eintritt in den Niederdruckteil einer Dampfturbine nach dem Oberbegriff des Patentanspruchs 5.

Eine gattungsmäßige Dampfturbine ist beispielsweise in der US 5 850 739 A offenbart, welche den nächstliegenden Stand der Technik für die vorliegende Erfindung darstellt.

Übliche Dampfturbinen weisen wenigstens einen Hochdruckteil und einen Niederdruckteil auf. Beim Niederdruckteil sinkt die Temperatur des Dampfes sehr stark ab, wodurch es zur teilweisen Kondensation des Dampfes kommt. Der Niederdruckteil ist jedoch sehr empfindlich was den Nässegehalt des Dampfes betrifft. Erreicht der Dampf im Niederdruckteil der Turbine eine Nässe von ca. 8 bis 10 Prozent, sind Maßnahmen zu ergreifen, die den Nässegehalt des Dampfes vor dem Eintritt in den Niederdruckteil auf ein zulässiges Maß reduzieren. Üblicherweise wird der Dampf hierzu vor dem Eintritt in den Niederdruckteil einer Zwischenüberhitzung zugeführt. In der Zwischenüberhitzung wird der Dampf erhitzt, sodass der Nässegehalt sinkt. Bei dieser Zwischenüberhitzung wird der gesamte Dampfmassenstrom nach dem Hochdruckteil aus der Turbine entnommen, der Zwischenüberhitzung zugeführt und annähernd auf die Temperatur des Frischdampfs angehoben. Anschließend wird der Dampf dann dem Niederdruckteil zugeführt. Ohne eine solche Zwischenüberhitzung müsste die Dampfturbine angehalten werden, da auskondensierte Wassertropfen auf die sich drehenden Turbinenschaufeln auftreffen könnten und dadurch Schäden an der Turbine verursachen würden.

Die DE 21 38 664 A1 offenbart ein Verfahren zum gemischten Gas- und Dampfbetrieb einer Gasturbinenanlage, wobei in der Brennkammer in Heizelemente eingespeistes Wasser bei höherem Druck als dem Brennkammerdruck verdampft und überhitzt wird und wobei der überhitzte Dampf in einer Dampfturbine entspannt wird.

Besonders für Turbinen mit stark schwankenden Dampfparametern, wie z.B. bei Biomassen oder Solaranwendungen, bereitet die Nässe im Dampf große Probleme. Die Zuführung des gesamten Dampfvolumenstroms zur Zwischenüberhitzung und das Aufheizen des gesamten Dampfvolumenstroms führen jedoch zu einer deutlichen Herabsetzung des Wirkungsgrades der Dampfturbine. Ausgehend vom Stand der Technik ist es somit Aufgabe der Erfindung, eine Dampfturbine bereitzustellen, bei der in energetisch vorteilhafter Weise der Nässegehalt beim Eintritt in den Niederdruckteil der Dampfturbine auf ein zulässiges Maß beschränkt wird. Weiterhin ist es Aufgabe der vorliegenden Erfindung, ein Verfahren zum Betreiben einer solchen Dampfturbine bereitzustellen.

Die Aufgabe wird hinsichtlich der Dampfturbine durch die Merkmale des unabhängigen Patentanspruchs 1 gelöst. Hinsichtlich des Verfahrens zur Regelung des Nässegehaltes beim Eintritt in den Niederdruckteil der Dampfturbine wird die Aufgabe durch die Merkmale des unabhängigen Anspruchs 5 gelöst.

Weitere Vorteile der Erfindung, die einzeln oder in Kombination miteinander kombinierbar sind, sind Gegenstand der Unteransprüche.

Die erfindungsgemäße Dampfturbine mit wenigstens einem Hochdruckteil und wenigstens einem Niederdruckteil, wobei zwischen dem Hochdruckteil und dem Niederdruckteil wenigstens ein Regelventil zur Beschränkung des Nässegehaltes am Eintritt der Niederdruckturbine auf ein zulässiges Maß angeordnet ist, zeichnet sich dadurch aus, dass das Regelventil zwischen zwei Endpositionen bewegbar ist und wobei
- in der ersten Endposition des Regelventils der Dampfvolumenstrom vollständig über das wenigstens eine Regelventil den Niederdruckteil zuführbar ist,
- in der zweiten Endposition der gesamte Dampfvolumenstrom zunächst einer Zwischenüberhitzung zuführbar ist und
- in wenigstens einer weiteren Schaltstellung, die sich zwischen der ersten und zweiten Endposition befindet, ein erster Teilvolumenstrom der Zwischenüberhitzung zuführbar ist und ein zweiter Teilvolumenstrom ohne Zwischenüberhitzung dem Niederdruckteil zuführbar ist.

Gegenüber dem nächstliegenden Stand der Technik ist die Dampfturbine dahingehend verbessert, dass durch ihre Ausgestaltung im Hinblick auf die Ausführung und Ansteuerbarkeit des Regelventils der gesamte Dampfmassenstrom entweder der Zwischenüberhitzung oder dem Niederdruckteil zuführbar ist, und zusätzlich, wie im nächstliegenden Stand der Technik, auch lediglich ein Teilvolumenstrom entnommen werden kann und dieser der Zwischenüberhitzung zugeführt wird. Anschließend wird der zwischenüberhitzte Teilvolumenstrom zusammen mit dem übrigen Dampfvolumenstrom dem Niederdruckteil der Dampfturbine zugeführt. Durch die Zwischenüberhitzung des Teilvolumenstroms wird der Gesamtvolumenstrom auf einen zulässigen Nässegehalt gebracht. Dabei wird aber nur eine vergleichsweise niedrige Energie zum Aufheizen des Teilvolumenstroms benötigt. Die erfindungsgemäße Dampfturbine bietet somit einen energetisch günstigeren Betrieb bei einem gegenüber dem nächstliegenden Stand der Technik verbesserten Regelbereich . Vorteilhafterweise kann das Regelventil zwischen der ersten und der zweiten Endposition stufenlos verstellt werden, sodass der, der Zwischenüberhitzung zugeführte Teilvolumenstrom stufenlos gewählt werden kann.

Erfindungsgemäß bevorzugt ist, dass wenigstens ein Regelventil als innenliegendes Regelventil ausgebildet ist . Hierdurch können die innenliegenden Regelventile, die bislang schon den Volumenstrom zwischen Hochdruck- und Niederdruckteil der Dampfturbine regeln, verwendet werden und müssen lediglich mit den entsprechenden Zu- und Ableitungen zur Zwischenüberhitzung versehen werden. Die innenliegenden Regelventile haben außerdem den Vorteil, dass sie sehr platzsparend im Gehäuse der Dampfturbine untergebracht werden können.

Eine weiterhafte vorteilhafte Ausgestaltung der erfindungsgemäßen Dampfturbine sieht vor, dass der Dampfvolumenstrom, welcher der Zwischenüberhitzung zugeführt wird, abhängig ist von der Nässe und/oder der Temperatur des Dampfes nach dem Hochdruckteil. Wie bereits beschrieben ist es notwendig, dass der Nässegehalt des Dampfes vor Eintritt in den Niederdruckteil einen zulässigen Wert nicht überschreitet. Dieser Wert liegt üblicherweise bei einem Nässegehalt von 8 bis 10 Prozent. Die Nässe beschreibt dabei den Wassergehalt, im Dampf. Um sicherzustellen dass dieser den zulässigen Wert nicht überschreitet, wird der Nässegehalt vorzugsweise am Austritt des Hochdruckteils durch Messen der Temperatur und/oder des Nässegehaltes selbst bestimmt. Die Messung nach dem Hochdruckteil bedeutet nicht, das unbedingt direkt am Austritt des Hochdruckteils gemessen werden muss, sondern nur dass die Messung zwischen dem Ende des Hochdruckteils und der Zuführung zur Zwischenerhitzung erfolgen muss, sodass ein entsprechender Teilvolumenstrom der Zwischenüberhitzung zugeführt werden kann. Das Regelventil kann vorzugsweise mit einer Regeleinheit verbunden werden, die aufgrund der gemessenen Temperatur und/oder Nässe eine entsprechende Verstellung des Regelventils vornimmt, sodass der notwendige Teilvolumenstrom der Zwischenüberhitzung zugeführt wird.

Eine weitere vorteilhafte Ausgestaltung der Erfindung sieht vor, dass der Dampf, welcher der Zwischenüberhitzung zugeführt wird, auf eine Temperatur erhitzt wird, bei der die Nässe im Dampf auf ein für den Niederdruckteil zulässigen Wert gesenkt wird. Günstigerweise wird der Dampf nicht weiter über diesen Wert erhitzt, da ansonsten mehr Energie für die Zwischenüberhitzung aufgewendet wird, als notwendig ist. Dies würde den Wirkungsgrad der Dampfturbine unnötig verschlechter.

Das erfindungsgemäße Verfahren zur Regelung des Nässegehaltes beim Eintritt in den Niederdruckteil einer Dampfturbine, wobei die Dampfturbine insbesondere ein schaltbares Regelventil umfasst, zeichnet sich durch die folgenden Schritte aus:
- Bestimmung des Nässegehaltes und/oder der Temperatur des Dampfes nach dem Hochdruckteil,
- bei Überschreiten eines vorgegebenen Nässegehaltes des Dampfes und/oder beim Unterschreiten einer vorgegebenen Dampftemperatur, Entnahme, zumindest eines Teilvolumenstroms,
- erhitzen des entnommenen Teilvolumenstroms auf eine vorbestimmte Nässe und/oder Temperatur, und
- Zuführen des gesamten Dampfvolumenstroms zum Niederdruckteil der Dampfturbine.

Das Verfahren unterscheidet sich somit vom nächstliegenden Stand der Technik dadurch, dass wirklich nur der notwendige Teilvolumenstrom der Zwischenüberhitzung zugeführt wird wie er auf Grundlage der Bestimmung des Nässegehaltes und/oder der Temperatur des Dampfes nach dem Hochdruckteil ermittelt wird. Durch die Entnahme eines so ermittelten Teilvolumenstroms kann ein besonders effizienter Betrieb der Dampfturbine gewährleistet werden. Hierdurch wird der Wirkungsgrad der Dampfturbine gegenüber dem Stand der Technik deutlich verbessert.

Weitere Vorteile und Ausgestaltung der Erfindung werden nachfolgend anhand der Figuren beschrieben.

Es zeigt:
- Figur 1: Ein Schaltbild einer erfindungsgemäßen Dampfturbine;
- Figur 2: Ein Schnittbild der erfindungsgemäßen Dampfturbine im Betrieb ohne Zwischenüberhitzung und
- Figur 3: Ein Schnittbild der erfindungsgemäßen Turbine während des Betriebes mit Zwischenüberhitzung.

Die Figuren zeigen jeweils stark vereinfachte Darstellungen der Erfindung, bei denen jeweils nur die für die Erfindung wesentlichen Bauteile gezeigt sind. Gleiche bzw. funktionsgleiche Bauteile sind figurübergreifend mit denselben Bezugszeichen versehen.

Figur 1 zeigt schematisch das Blockschaltbild einer erfindungsgemäßen Dampfturbine. Die Dampfturbine umfasst dabei wenigstens einen Hochdruckteil 1 und einen Niederdruckteil 2. Der Frischdampf strömt dabei zunächst über ein Einlassventil 5 in den Hochdruckteil 1 der Dampfturbine. Hier wird der unter hohem Druck und hoher Temperatur stehende Frischdampf entspannt und der auf einen niedrigeren Druck und einen niedrigere Temperatur entspannter Dampf wird dann an den Niederdruckteil 2 der Dampfturbine weitergeleitet, wo er weiter entspannt wird und dabei weiter an Temperatur und Druck verliert. Zwischen dem Hochdruckteil 1 und dem Niederdruckteil 2 ist ein Regelventil 3 angeordnet, welches zwischen zwei Endpositionen vorzugsweise stufenlos bewegbar ist. In der ersten Endposition des Regelventils 3 ist das Regelventil 3 vollständig geöffnet. Hierdurch stellt es nur einen sehr geringen Strömungswiderstand dar, sodass der gesamte Dampfvolumenstrom V vom Hochdruckteil 2 vollständig über das Regelventil 3 dem Niederdruckteil 2 zugeführt wird. In seiner zweiten Endposition ist das Regelventil 3 vollständig geschlossen, so dass der gesamte Dampfvolumenstrom V vom Hochdruckteil 1 über eine Zwischenüberhitzung 4 geführt wird, dort erhitzt wird und anschließend dem Niederdruckteil 2 zugeführt wird. Bei der Zwischenüberhitzung 4 handelt es sich im Wesentlichen um einen Wärmetauscher. Durch das Erhitzen des Dampfvolumenstroms V wird die Nässe im Dampfvolumenstrom V reduziert. Ein zu hohe Nässe, d.h. ein zu hoher Wasseranteil im Dampfvolumenstrom V würde ansonsten dazu führen, dass sich einzelne Wassertropfen bilden und diese auf die mit hoher Umfangsgeschwindigkeit sich drehenden Turbinenschaufeln im Niederdruckteil 2 auftreffen würden und dort zu starken Erosionsschäden an der Turbinenschaufel führen könnten. Neben den zwei Endpositionen kann das Regelventil 3 stufenlos zwischen diesen zwei Endpositionen bewegt werden. In diesem Fall wird je nach Position des Regelventils 3 ein mehr oder weniger großer Dampfvolumenstrom V_{z} über die Zwischenüberhitzung 4 geführt und der restliche Dampfvolumenstrom V₀ direkt über das Regelventil 3 den Niederdruckteil 2 zugefügt. Vorzugsweise wird der Teilvolumenstrom V_{z} nur so groß gewählt, wie dies zum Erreichen eines bestimmten Nässegehaltes des Gesamtvolumenstroms V am Eingang des Niederdruckteils 2 notwendig ist.

Dadurch, dass nur ein Teilvolumenstrom V_{z} der Zwischenüberhitzung 4 zugeführt wird, ergibt sich ein energetisch günstiger Betrieb der Dampfturbine. Eine Erhitzung des gesamten Dampfvolumenstroms V wie dies derzeit noch notwendig ist, kann entfallen. Der Dampfvolumenstrom V_{z}, welcher der Zwischenüberhitzung 4 zugeführt wird, ist abhängig von der Nässe und/oder der Temperatur des Dampfes nach dem Hochdruckteil 1. Ein Nässegehalt von 8 bis 10 Prozent sollte dabei in der Regel nicht überschritten werden. Die Regelung erfolgt dabei so, dass in Abhängigkeit vom Nässegehalt und/oder der Temperatur das Regelventil 3 mehr oder weniger stark geöffnet wird und so ein mehr oder weniger großer Teilvolumenstrom V_{z} der Zwischenüberhitzung 4 zugefügt wird. Der Dampf, welcher der Zwischenüberhitzung 4 zugeführt wird, wird dabei auf eine Temperatur erhitzt, bei der die Nässe des gesamten Dampfvolumenstromes V auf ein für den Niederdruckteil 2 zulässigen Wert gesenkt wird. Entscheidend ist dabei nicht der Nässegehalt im Teilvolumenstrom V_{z} sondern im Gesamtvolumenstrom V. Dieser darf einen zulässigen Nässegehalt nicht überschreiten. Obwohl es zweckmäßig ist die Dampfturbine so auszuführen dass das Regelventil 3 zwischen den beiden oben beschriebenen Endpositionen bewegbar ist, und somit ein vollständiges Strömen des gesamten Dampfvolumenstroms V entweder über die Zwischenüberhitzung 4 oder unmittelbar über das Regelventil 3 in den Niederdruckteil 2 der Dampfturbine ermöglicht, wird der Gedanke der Erfindung auch nicht dadurch verlassen, dass eine Dampfturbine derart ausgebildet ist, dass ständig eine Mindestmenge an Dampf über die Zwischenüberhitzung 4 strömt.

Nachfolgend soll kurz anhand des in Figur 1 gezeigten Blockschaltbildes das Verfahren zur Regelung des Nässegehaltes beim Eintritt in den Niederdruckteil 2 der Dampfturbine gezeigt werden. Zur Regelung des Nässegehaltes beim Eintritt in den Niederdruckteil 2 der Dampfturbine ist es zunächst notwendig, den Nässegehalt und/oder die Temperatur des Dampfes nach dem Hochdruckteil 1 zu bestimmen. Die Bestimmung des Nässegehaltes bzw. der Temperatur muss dabei vor dem Regelventil 3 erfolgen, um so geeignete Schritte einleiten zu können um den Nässegehalt zu reduzieren bzw. die Dampftemperatur zu erhöhen.

Wird bei der Bestimmung des Nässegehaltes und/oder der Temperatur des Dampfes nach dem Hochdruckteil 1 festgestellt, dass der Nässegehalt zu hoch bzw. die Temperatur des Dampfes zu niedrig ist, sodass eine Gefahr von Tropfenschlagerosion besteht, so wird ein Teil des Dampfvolumenstroms V entnommen und der Zwischenüberhitzung 4 zugeführt. Der zu entnehmende Teilvolumenstrom V_{z} richtet sich dabei nach dem Nässegehalt und/oder der Temperatur des Dampfes nach dem Hochdruckteil 1. Der Teilvolumenstrom V_{z}, welcher der Zwischenüberhitzung 4 zugeführt wird, wird über das Regelventil 3 eingestellt. Wird das Regelventil 3 in Schließrichtung bewegt, so erfolgt eine stärkere Drosselung am Regelventil 3, wodurch mehr Dampfvolumenstrom V_{z} über die Zwischenüberhitzung 4 strömt. Ein Öffnen des Regelventils 3 sorgt dafür, dass ein höherer Teilvolumenstrom V₀ über das Regelventil 3 direkt in den Niederdruckteil 2 der Dampfturbine strömt. Die Teilvolumenströme V₀ und V_{z} werden vor der Zuführung zum Niederdruckteil 2 zusammengeführt und vermischen sich, sodass sich ein homogener Dampfvolumenstrom V ergibt.

Figur 2 zeigt einen Axialschnitt durch eine Dampfturbine mit einem Hochdruckteil 1 sowie einem Niederdruckteil 2. Der Niederdruckteil 2 ist dabei dreistufig ausgebildet. Anhand der Figur 2 soll der Dampfvolumenstrom V bei vollständig geöffnetem Regelventil 3 dargestellt werden. Der Dampfvolumenstrom V tritt zunächst über ein Einlassventil 5 und das Einströmgehäuse der Dampfturbine in den Hochdruckteil 1 der Dampfturbine ein und wird dort zunächst entspannt. Der so entspannte Dampf verlässt den Hochdruckteil 2 und strömt über das Regelventil 3, was im Ausführungsbeispiel als innenliegendes Regelventil ausgebildet ist.

In Figur 2 befindet sich das Regelventil 3 in einer ersten Endposition, bei dem es vollständig geöffnet ist. Hierdurch stellt es nur einen sehr geringen Strömungswiderstand dar, sodass der gesamte Dampfvolumenstrom V vollständig über das Regelventil 3, direkt in den Niederdruckteil 2 der Dampfturbine strömt und hier auf den Umgebungsdruck bzw. einen leichten Unterdruck entspannt wird und im Anschluss daran den Niederdruckteil 2 verlässt.

Das Regelventil 3 befindet sich dabei stets ein seiner ersten Endposition, d.h. in der voll geöffneten Position, wenn der aus dem Hochdruckteil 1 kommende Dampfvolumenstrom V einen zulässigen Wert hinsichtlich seiner Nässe und/oder Temperatur aufweist. Wird die zulässige Temperatur unterschritten bzw. der zulässige Nässegehalt des Dampfes überschritten, wird das Regelventil 3 mehr oder weniger stark geschlossen.

Ist das Regelventil 3 vollständig geschlossen, d.h. ist es in seiner zweiten Endposition, so wird der gesamte Volumenstrom V einer Zwischenüberhitzung 4 zugeführt. Dieser Fall ist in Figur 3 näher dargestellt.

Figur 3 zeigt die in Figur 2 dargestellte Dampfturbine. In dieser Einstellung ist das Regelventil 3 vollständig geschlossen, so dass der gesamte Dampfvolumenstrom V der Zwischenüberhitzung 4 zugeführt wird und dort erhitzt wird. Durch die Erhitzung wird der Nässegehalt im Dampf auf einen zulässigen Wert verringert und der Dampf wird anschließend den Niederdruckteil 2 zugeführt.

Zwischen der ersten Endposition (Figur 2) und der zweiten Endposition (Figur 3) gibt es vorzugsweise beliebig viele Zwischenpositionen, bei denen ein Teilvolumenstrom V₀ des Dampfes direkt über das Regelventil 3 dem Niederdruckteil 2 zugefügt wird und ein zweiter Teilvolumenstrom V_{z} über die Zwischenüberhitzung 4 zunächst erhitzt wird und anschließend den Niederdruckteil 3 der Dampfturbine zugefügt wird. Die beiden Teilvolumenströme V₀/V_{z} werden dabei im Innengehäuse der Dampfturbine gemischt und treten als Gesamtvolumenstrom V in den Niederdruckteil 2 ein.

Bei der erfindungsgemäßen Dampfturbine muss nicht wie bislang üblich, der gesamte Volumenstrom einer Zwischenüberhitzung zugefügt werden wenn der Nässegehalt im Volumenstrom einen zulässigen Wert überschreitet bzw. die zulässige Dampftemperatur unterschritten wird. Es reicht vielmehr aus, einen Teilvolumenstrom vom Volumenstrom abzuzweigen und lediglich diesem einer Zwischenüberhitzung zuzuführen und danach die beiden Teilvolumenströme wieder zusammenzufügen, sodass der Gesamtvolumenstrom zulässige Werte hinsichtlich des Nässegehaltes und der Temperatur erreicht, bevor er in den Niederdruckteil der Dampfturbine geleitet wird. Durch die Teilentnahme des Dampfvolumenstroms erhöhen sich der Wirkungsgrad und die Effizienz der Dampfturbine deutlich gegenüber dem Stand der Technik.

Die erfindungsgemäße Dampfturbine bringt besonders große Vorteile bei Anwendungen mit stark schwankenden Dampfparametern, wie z.B. bei Biomasse oder Solaranwendung. Der Nässegehalt bzw. die Temperatur des Dampfes können durch die erfindungsgemäße Dampfturbine sehr schnell auf einen zulässigen Wert angepasst werden.

## Patentansprüche

1. Dampfturbine mit wenigstens einem Hochdruckteil (1) und wenigstens einem Niederdruckteil (2), wobei zwischen dem Hochdruckteil (1) und dem Niederdruckteil (2) wenigstens ein Regelventil (3) zur Beschränkung des Nässegehaltes am Eintritt der Niederdruckturbine auf ein zulässiges Maß angeordnet ist,
wobei
das Regelventil (3) zwischen zwei Endpositionen bewegbar ist und wobei
- in der ersten Endposition des Regelventils (3) der Dampfvolumenstrom vollständig über das wenigstens eine Regelventil (3) dem Niederdruckteil (2) zuführbar ist,
- in der zweiten Endposition der gesamte Dampfvolumenstrom zunächst einer Zwischenüberhitzung (4) zuführbar ist und
- in wenigstens einer weiteren Schaltstellung, die sich zwischen der ersten und der zweiten Endposition befindet, ein erster Teilvolumenstrom der Zwischenüberhitzung (4) zuführbar ist und ein zweiter Teilvolumenstrom ohne Zwischenüberhitzung dem Niederdruckteil (2) zuführbar ist.

2. Dampfturbine nach Anspruch 1,
**dadurch gekennzeichnet, dass**
das wenigstens eine Regelventil (3) als innenliegendes Regelventil ausgebildet ist.

3. Dampfturbine nach Anspruch 1 oder 2,
**dadurch gekennzeichnet, dass**
der Dampfvolumenstrom welcher der Zwischenüberhitzung (4) zugeführt wird abhängig ist, von der Nässe und/ oder der Temperatur des Dampfes nach dem Hochdruckteil (1).

4. Dampfturbine nach einem der vorherigen Ansprüche,
**dadurch gekennzeichnet, dass**
der Dampf, welcher der Zwischenüberhitzung (4) zugeführt wird auf eine Temperatur erhitzt wird, bei der die Nässe im Dampf auf einen für den Niederdruckteil (2) zulässigen Wert gesenkt wird.

5. Verfahren zur Regelung des Nässegehaltes beim Eintritt in
den Niederdruckteil (2) einer Dampfturbine, wobei die Dampfturbine insbesondere ein schaltbares Regelventil (3) nach einem der vorherigen Ansprüche umfasst, **gekennzeichnet durch** folgende Schritte:
- Bestimmung des Nässegehaltes und/ oder der Temperatur des Dampfes nach dem Hochdruckteil (1),
- beim Überschreiten eines vorgegebenen Nässegehalt des Dampfes und/ oder beim Unterschreiten einer vorgegebenen Dampftemperatur, Entnahme, zumindest eines Teils des Dampfvolumenstroms,
- erhitzen des entnommenen Dampfvolumenstroms auf eine vorbestimmte Nässe und/ oder Temperatur,
- Zuführen des Dampfvolumenstroms zum Niederdruckteil (2) der Dampfturbine.

## Claims

1. Steam turbine having at least one high-pressure section (1) and at least one low-pressure section (2), at least one control valve (3) being arranged between the high-pressure section (1) and the low-pressure section (2) for the purpose of limiting the wet content at the inlet to the low-pressure turbine to a permissible level,
wherein
the control valve (3) can be moved between two end positions, and wherein
- in the first end position of the control valve (3) the steam volume flow can be fed in its entirety via the at least one control valve (3) to the low-pressure section (2),
- in the second end position all of the steam volume flow can first be fed to a reheater (4), and
- in at least one other switching position, which is between the first and the second end positions, a first part volume flow can be fed to the reheater (4) and a second part volume flow can be fed to the low-pressure section (2) without reheating.

2. Steam turbine according to Claim 1,
**characterized in that**
the at least one control valve (3) is in the form of an internal control valve.

3. Steam turbine according to Claim 1 or 2,
**characterized in that**
the steam volume flow which is fed to the reheater (4) is dependent on the wetness and/or on the temperature of the steam downstream of the high-pressure section (1).

4. Steam turbine according to one of the preceding claims, **characterized in that**
the steam which is fed to the reheater (4) is heated to a temperature at which the wetness in the steam is reduced to a value that is permissible for the low-pressure section (2).

5. Method for controlling the wet content at the inlet to the low-pressure section (2) of a steam turbine, wherein the steam turbine in particular comprises a switchable control valve (3) according to one of the preceding claims, **characterized by** the following steps:
- determining the wet content and/or the temperature of the steam downstream of the high-pressure section (1),
- in the event of exceeding a predefined wet content of the steam and/or in the event of undershooting a predefined steam temperature, removing at least part of the steam volume flow,
- heating the removed steam volume flow to a predetermined wetness and/or temperature,
- feeding the steam volume flow to the low-pressure section (2) of the steam turbine.

## Revendications

1. Turbine à vapeur avec au moins une partie sous haute pression (1) et au moins une partie sous basse pression (2), dans laquelle entre la partie sous haute pression (1) et la partie sous basse pression (2) au moins une soupape de régulation (3) est disposée pour la limitation de la teneur en humidité au niveau de l'entrée de la turbine à basse pression à un niveau autorisé,
dans laquelle la soupape de régulation (3) est mobile entre deux positions finales et dans laquelle
- dans la première position finale de la soupape de régulation (3) le courant volumétrique de vapeur peut être amené intégralement à la partie sous basse pression (2) via l'au moins une soupape de régulation (3),
- dans la deuxième position finale l'ensemble du courant volumétrique de vapeur peut d'abord être amené à un surchauffeur intermédiaire (4) et
- dans au moins une autre position de commutation, qui se trouve entre la première et la deuxième position finale, un premier courant volumétrique partiel peut être amené au surchauffeur intermédiaire (4) et un deuxième courant volumétrique partiel peut être amené à la partie sous basse pression (2) sans surchauffe intermédiaire.

2. Turbine à vapeur selon la revendication 1,
**caractérisée en ce que**
l'au moins une soupape de régulation (3) est configurée en tant que soupape de régulation interne.

3. Turbine à vapeur selon la revendication 1 ou 2,
**caractérisée en ce que**
le courant volumétrique de vapeur qui est amené au surchauffeur (4) est dépendant de l'humidité et/ou de la température de la vapeur en aval de la partie sous haute pression (1).

4. Turbine à vapeur selon l'une des revendications précédentes,
**caractérisée en ce que**
la vapeur qui est amenée au surchauffeur (4) est chauffée à une température à laquelle l'humidité dans la vapeur est abaissée à une valeur admissible pour la partie sous basse pression (2).

5. Procédé de régulation de la teneur en humidité lors de l'entrée dans la partie sous basse pression (2) d'une turbine à vapeur, dans lequel la turbine à vapeur comprend en particulier une soupape de régulation (3) commutable selon l'une des revendications précédentes, **caractérisé par** les étapes suivantes :
- détermination de la teneur en humidité et/ou de la température de la vapeur en aval de la partie sous haute pression (1),
- lors du dépassement par le haut d'une teneur en humidité prédéfinie de la vapeur et/ou lors du dépassement par le bas d'une température de vapeur prédéfinie, extraction, d'au moins une partie, du courant volumétrique de vapeur,
- chauffage du courant volumétrique de vapeur extrait jusqu'à une humidité et/ou une température prédéterminées,
- amenée du courant volumétrique de vapeur à la partie sous basse pression (2) de la turbine à vapeur.
